# EUROPÄISCHE PATENTSCHRIFT

(11) **EP 1 717 373 B1**
(45) Veröffentlichungstag und Bekanntmachung des Hinweises auf die Patenterteilung: **28.11.2012**
(21) Anmeldenummer: 06112017.6
(22) Anmeldetag: 30.03.2006
(51) Int. Cl.: E02B 3/02

(54) **Wasserkraftanlage**
Hydraulic power station
Centrale hydroélectrique

(30) Priorität: 26.04.2005 AT 2622005 U
(43) Veröffentlichungstag der Anmeldung: 02.11.2006
(73) Patentinhaber: Jank, Siegfried, 5222 Jeging (AT)
(72) Erfinder: Jank, Siegfried, 5222 Jeging (AT)
(74) Vertreter: Henhapel, Bernhard

(56) Entgegenhaltungen:
- DE-C- 389 865
- FR-A- 999 824
- US-A- 510 713
- US-A- 1 777 491
- US-A- 5 094 566

## Beschreibung

Die Erfindung bezieht sich auf eine Wasserkraftwerksanlage mit einem Kraftwerkszulauf, mindestens einem Triebwasserkanal und mindestens einem Spülwasserkanal sowie einem den Spülwasserkanal bei Bedarf öffnenden und absperrenden Absperrschieber gemäß dem Oberbegriff des Anspruchs 1, sowie ein Verfahren zum Abführen von Geschiebematerial in einer derartigen Wasserkraftwerksanlage.

Die Produktion von elektrischer Energie erfolgt im alpinen Raum zu einem großen Teil durch die Nutzung von Wasserkraft. Auch in flacherem Gelände finden Flusskraftwerke, welche beispielsweise mit Francis- oder Kaplanturbinen bestückt sind, Einsatz, um die kinetische Energie des Wassers über Generatoren in elektrische Energie umzuwandeln.

Die zum Antrieb der Turbinen notwendige Wasserentnahme aus dem Flussbett erfolgt dabei durch Wasserfassungen, welche meist aus einem Fassungsbauwerk mit anschließendem Kraftwerkszulauf zur Entsandung bestehen. Das Fassungsbauwerk umfasst oft ein Grundwehr mit liegendem Grobrechen ("Tiroler Wehr") oder einen Vertikalrechen, welche dem Fang von mit den Wassermassen mitgespültem Kies und Treibgut dienen. Anschließend gelangt das Wasser in einen zum Triebwasserkanal führenden Kraftwerkszulauf, wo bei stark reduzierter Fließgeschwindigkeit die noch verbleibenden Feststoffe, im folgenden Geschiebe genannt, absedimentieren können. Dabei handelt es sich im Allgemeinen um Feststoffe mit Korngrößen von über 0,5 mm.

Das sich im Kraftwerkszulauf ablagernde Geschiebe muss kontinuierlich oder in regelmäßigen Abständen gespült werden, um die Funktionsweise des Kraftwerkszulaufes aufrechtzuerhalten. Hat sich im Kraftwerkszulauf zuviel Geschiebe angesammelt, wird zumeist ein einen Spülwasserkanal verschließender Absperrschieber geöffnet und das Geschiebe in Richtung des Spülwasserkanals ausgespült. Das Grundprinzip der Spülung besteht darin, dass man die natürliche Schleppspannung des Wassers nutzt, um das abgelagerte Geschiebe aus dem Kraftwerkszulauf auszuspülen. Dieser Spülvorgang wird entweder manuell oder durch in der Sohle des Kraftwerkszulaufs angeordnete Drucksensoren veranlasst.

Die Ansammlung von Geschiebe in großen Massen birgt auch die Gefahr, dass während des Spülens weiter nach unten bewegte Sedimente die Wasserfassungsbauten durch Verstopfung in ihrem Betrieb beeinträchtigen. Des Weiteren kann das sich ablagernde Geschiebe zu einer Verringerung des Wasserspeichervolumens führen; man spricht dabei von "Verlandung".

Das in den Triebwasserkanal und in weiterer Folge zu den Turbinenlaufrädern gelangende Flusswasser soll hingegen möglichst frei von Sand und Schwebestoffen sein, um einen weitestgehend abrasionsfreien Turbinenbetrieb gewährleisten zu können.

Bei Spülvorrichtungen nach dem allgemeinen Stand der Technik erfolgt oft eine permanente Spülung des Geschiebes über einen ständig offenstehenden Spülwasserkanal, der wieder im Flussbett mündet. Ein solches Spülen hat jedoch auch mehr Wasserbedarf zur Folge, was in Konsequenz wiederum mehr Geschiebematerial mit sich zieht, da der Eintrag von Geschiebe im Wesentlichen eine Funktion der Abflüsse ist. Permanentes Spülen ist des Weiteren mit einem hohen Verschleiß des Absperrschiebers verbunden.

Naturversuche haben gezeigt, dass Material mit einer mittleren Korngröße 2mm < d < 8mm bei Fließgeschwindigkeiten zwischen 1,5 bis 3 m/s transportiert wird. Daraus folgt, dass zur Spülung der feinkiesigen Geschiebemassen ebenso große Geschwindigkeiten erreicht werden müssen, was aber einen entsprechend großen Abzug des für den Turbinenbetrieb gedachten Wasservolumens mit sich bringt. Die Turbine muss im Falle einer Spülung stets gedrosselt werden, was zu einer Verringerung ihrer Leistungskapazität und zu Einbußen in der Energieerzeugung führt.

Des weiteren haben einfache intervallartige Gesamtspülungen den Nachteil, dass bei größeren Geschiebemassen Turbulenzen oder gar Verstopfungen herbeigeführt werden können und dass die im Ufer- oder Randbereich abgelagerten Geschiebevolumina durch die Spülungen nicht oder nur unzureichend vom Wasserstrom erfasst werden. Zonen mit geringeren Fließgeschwindigkeiten bieten insofern ideale Voraussetzungen für die Ablagerung von Schwebestoffen.

Die DE 389865 C zeigt einen Werkkanal mit Kiesräumer, um den mitgeführten und abgelagerten Kies zu entfernen. Dabei wird der Werkkanal durch mindestens eine Zwischenwand in zwei oder mehrere Läufe mit jeweils einer Auslaufschleuse und Kiesschleuse getrennt. Während in einem Lauf die Auslaufschleuse geöffnet bleibt, wird im anderen Lauf die Auslaufschleuse geschlossen und die Kiesschleuse geöffnet, sodass der Kies durch einen Düker in eine Kiesgasse ausgespült wird. Ebenso ist aus der FR 999824 A bekannt, einen Spülkanal mit einem öffnenden und absperrenden Wehr auszustatten.

Aus der US 1,777,491 ist es bekannt, Geschiebe aus Wasserkanälen mit Hilfe von in den Kanälen verlegten Rohrleitungen abzutransportieren, über welche Rohrleitungen auch ein Fluid in die Ablagerungen gepumpt werden kann.

Aus der US 510,713 ist es bekannt, die Versandung von Hafeneingängen und Flusseinmündungen mit Hilfe von in den frei zu haltenden Bereichen verlegten Rohrleitungen zu vermeiden, über welche Wasser in den abgelagerten Sand und Schlamm eingespritzt wird.

Eine ähnliches System ist aus der US 5,094,566 bekannt.

Aus der US 4 074 535 A ist eine Baggervorrichtung zum Entfernen von in Wasserwegen entstandenen Ablagerungen, insbesondere Sand und Schlamm, bekannt. Zu diesem Zweck sind mehrere am Boden des Wasserweges verlaufende Rohre vorgesehen, welche mit einer Vielzahl an Öffnungen versehen ist, über welche das Wasser/Sedimentgemisch mit einer Pumpstation permanent abgesaugt wird. Selbige Rohre sind mit parallel dazu verlaufenden Druckleitungen versehen, welche von einer Pumpe mit unter Druck stehendem Wasser beschickt werden und mittels auf die Öffnungen der Rohre gerichteten Düsen jene Öffnungen vor Verstopfung bewahren. Ein Triebwasserkanal, ein Spülwasserkanal sowie ein Absperrschieber bzw. eine Lockerung von Geschiebe zwecks Abführung über einen Spülwasserkanal/Absperrschieber sind in der US 4 074 535 A nicht offenbart.

Da die Effektivität der Spülungstechnik entscheidend für die Lebensdauer und Leistungsfähigkeit einer Wasserkraftwerksanlage ist, ist es das Ziel der vorliegenden Erfindung, eine Vorrichtung und ein Verfahren zum Abführen von Geschiebematerial zu schaffen, welche ein rasches und wirkungsvolles Ausspülen des im Kraftwerkszulauf abgelagerten Geschiebes gewährleisten und bei welchen der zum Spülwasserkanal führende Absperrschieber nur über eine möglichst kurze Zeitspanne während des Spülvorganges offengehalten wird, ansonsten geschlossen bleibt.

Diese Aufgabe wird durch eine Vorrichtung mit den kennzeichnenden Merkmalen des Anspruchs 1 gelöst. Unter Vorsehung mindestens eines Fluidkanals, welcher tauglich ist, unter Druck stehende Fluide wie Luft oder Wasser zu transportieren, und der an seinem Verlauf an der Sohle des Kraftwerkszulaufes Austrittsöffnungen aufweist, kann eine effektive und an die jeweiligen Formverhältnisse der Anlage adaptierbare Spülung von Geschiebe in zeitlicher Abhängigkeit zum Öffnen und Schließen des Absperrschiebers gewährleistet werden. Hierbei ist der mindestens eine Fluidkanal im Wesentlichen quer zur Strömungsrichtung angeordnet und erstreckt sich quer über den Kraftwerkszulauf in Richtung zum Absperrschieber. Durch diesen Verlauf von Fluidkanälen wird ein zweckmäßiges und direktes Umfassen der für die Geschiebeansammlung relevanten Bereiche des Kraftwerkszulaufes angestrebt.

Dabei weisen die Austrittsöffnungen des Fluidkanals Absperrventile auf, welche von einer Kontrollstation ansteuerbar sind. Diese Maßnahme erlaubt ein exaktes Ansteuern der Austrittsöffnungen, sodass beispielweise eine exakte Koordination dieses Vorgangs mit dem Öffnen und Schließen eines zum Spülwasserkanal führenden Absperrschiebers erfolgen kann.

Die Beschickung des Fluidkanals mit Medien wie Luft oder Wasser bewirkt an den dafür vorgesehenen Austrittsöffnungen ein stoßartiges Hervortreten des Mediums, sodass infolge dieser kinetischen Wirkung abgelagertes Geschiebe vom Geschiebefang bzw. der Sohle des Kraftwerkszulaufes gelöst und dieses zum Abtransport in den wieder zurück ins Flussbett führenden Spülwasserkanal freigegeben wird.

Es sind beliebige Verlaufsführungen und Anordnungen der Fluidkanäle möglich, die ganz nach den Erfordernissen einer jeweiligen Anlage ausgestaltet sein können. Ihre Vorsehung ist nicht nur im Sohlenbereich eines Geschiebefanges möglich, sondern gegebenenfalls auch an Wehren und Abstufungen in beliebiger Höhe.

Mit der Anordnung von Austrittsöffnungen aufweisenden Fluidkanälen an willkürlichen Stellen der Wasserfassung werden auch im Ufer- oder Randbereich abgelagerte Geschiebevolumina durch die Spülungen erfasst. Ablagerungsgefährdete Zonen mit geringeren Fließgeschwindigkeiten können aufgrund der erfindungsgemäßen Maßnahmen wirkungsvoll kontrolliert und von Geschiebe freigehalten werden.

Den kennzeichnenden Merkmalen des Anspruchs 2 zufolge ist im Bereich der Sohle des Kraftwerkszulaufes noch ein Geschiebefang vorgesehen, in welchem der mindestens eine Fluidkanal angeordnet ist. Mit der Einrichtung eines eigenen Geschiebefanges, meist in Form einer quer zur Strömungsrichtung des Wassers verlaufenden Schulter oder Rinne, wird im Kraftwerkszulauf eine Soll-Sammelstelle für sich ablagerndes Geschiebe platziert. Durch die bewusste Bereitstellung eines Raumes, an dem sich das von den Wassermassen mitgeführte Geschiebematerial konzentrieren soll, wird eine bessere Handhabung und Kontrolle ebendieses erreicht.

Zufolge der kennzeichnenden Merkmalen des Anspruchs 3 sind mehrere Kanäle in Abständen parallel zueinander verlaufend angeordnet und weisen vorzugsweise jeweils unterschiedliche Längen auf. Durch diese Anordnung kann auf die spezifischen Gegebenheiten einer Wasserfassungsanlage Rücksicht genommen werden. Beliebige Breitenabschnitte des Geschiebefanges bzw. des Kraftwerkszulaufes können mit Fluidkanälen bestückt werden und bestimmte für die Ablagerung von Schwebestoffen prädestinierte Bereiche können durch umfangreichere Anordnung von Fluidkanälen vor Verschlackung geschützt werden.

Die kennzeichnenden Merkmale des Anspruchs 4 besagen, dass die Länge zumindest eines Fluidkanals im Wesentlichen der Breite des Kraftwerkszulaufs entspricht. Hiermit soll sichergestellt werden, dass die gesamte Strömungsbreite des Zulaufs von den erfindungsgemäßen Maßnahmen umfasst wird.

Gemäß den kennzeichnenden Merkmalen des Anspruchs 5 ist der mindestens eine Fluidkanal in Form eines Schlauches aus polymerem Werkstoff ausgeführt, um den Erfordernissen von Elastizität und Alterungsbeständigkeit zu entsprechen.

Ebenso ist gemäß Anspruch 6 auch eine Vorsehung der Fluidkanäle während der Fundamentierung einer Anlage möglich, indem diese fachgerecht in den flüssigen Beton eingegossen werden. Eine dauerhafte Einbettung in der Sohle des Kraftwerkszulaufs bietet gegenüber einer externen Anbringung den Vorteil, keinen Angriffspunkt für nachdrängende Geschiebemassen zu bieten und ist insofern verschleißärmer.

Den kennzeichnenden Merkmalen des Anspruchs 7 zufolge ist das unter Druck an das Wasser im Kraftwerkszulauf abgegebene Fluid Luft. Als universell verfügbares Medium kann Luft in einen Zustand komprimiert werden, in dem es fähig ist, die gewünschte kinetische Wirkung an den Geschiebeansammlungen zu vollbringen.

Die kennzeichnenden Merkmale des Anspruchs 8 beschreiben eine Verbindung des mindestens einen Fluidkanals mit einem Kompressor oder einer Pumpvorrichtung. Ein Aktivieren des Kompressors bewirkt im Fluidkanal einen Transport von Druckluft, welche an den dafür vorgesehenen Austrittsöffnungen stoßartig hervortritt und infolge dieser kinetischen Wirkung abgelagertes Geschiebe vom Geschiebefang löst und dieses zum Abtransport in den wieder zurück ins Flussbett führenden Spülwasserkanal freigibt. Derselbe Auflockerungs- und Lösungseffekt am Geschiebe kann statt des Mediums Luft auch mit dem Medium Wasser erzielt werden. Zur Erreichung der geschilderten Wirkung ist auch eine Beschickung der Fluidkanäle mit unter Druck stehendem Wasser denkbar. Der hierbei notwendige Wasserdruck wird in solchem Falle über Pumpen oder verwandte strömungstechnische Anlagen aufgebaut.

Die Merkmale des Anspruchs 9 erlauben fertigungstechnische Vorteile. Dabei sind die Austrittsöffnungen in regelmäßigen Abständen entlang des mindestens einen Fluidkanals angeordnet. Ebenso möglich ist jedoch auch eine willkürliche Anordnung ebendieser. Vorzugsweise ist mindestens eine Austrittsöffnung im Bereich des Absperrschiebers vorgesehen.

Zufolge der kennzeichnenden Merkmale des Anspruchs 10 ist die Kontrollstation mit in der Sohle des Kraftwerkszulaufes angeordneten Drucksensoren gekoppelt. Überschreitet das Quantum der Geschiebeansammlung ein kontrollseitig festgesetztes Höchstmaß, wird dies durch auf Gewicht geeichte Sensoren registriert und ein Signal zur Kontrollstation gesendet. Das erfolgte Signal kann auch vollautomatisch zur selbsttätigen Einleitung eines Spülvorganges samt Öffnen des Absperrschiebers führen. Durch diese Maßnahme wird der Gefahr einer Überfrachtung des Kraftwerkszulaufes bzw. Geschiebefanges mit unbemerkten Ablagerungen entgegengewirkt.

Anspruch 11 richtet sich auf ein Verfahren zum Abführen von Geschiebe in einer derartigen Wasserkraftwerksanlage. Dabei ist vorgesehen, dass ein gasförmiges oder flüssiges Medium unter Druck aus dem Bereich der Sohle eines Kraftwerkszulaufes in Richtung des Flusswassers geleitet und dort ausgeblasen wird, um abgelagertes Geschiebe aufzulockern, zu lösen und über den Spülwasserkanal abzuführen, wobei das Öffnen und Schließen des Absperrschiebers in zeitlicher Abhängigkeit zum Ausblasvorgang erfolgt. Die zufolge des erzeugten Drucks auftretende Stoßwirkung des Mediums bewirkt einen Kraftangriff am Geschiebe, um dieses von einer Stelle, an der es sich unerwünschterweise abgelagert hat, wegzubewegen. In der Folge kann es über den Spülwasserkanal, welcher über den Absperrschieber für die Zeit des Spülvorganges geöffnet wird, ausgeleitet werden. Diese Methode erlaubt ein effizientes und gezieltes Lösen und Abführen von unerwünschtem Geschiebe im Bereich des Kraftwerkszulaufs eines Wasserkraftwerkes.

Indem das Öffnen und Schließen eines Absperrschiebers, der den Weg zum Spülwasserkanal freigibt, zeitlich koordiniert mit dem Ausblasvorgang erfolgt, wird der ansonsten fest verschlossene Absperrschieber bei Bedarf kurzfristig geöffnet und ein Ausblasen an Stellen willkürlicher Reihenfolge eingeleitet. In der Folge wird das im Geschiebefang bzw. im Kraftwerkszulauf abgelagerte Geschiebe vom Bodengrund gelöst und kann vom Sog des nun in Richtung des Spülwasserkanals abfließenden Wassers wegbefördert werden. Möglichst rasch nach dem erfolgten Abfördern wird der Absperrschieber wieder verschlossen. Mit diesem Verfahren wird der Wasserbedarf zum Spülen von Geschiebe möglichst gering gehalten. Dem Triebwasserkanal wird somit vergleichsweise wenig des für den Laufwerksantrieb notwendigen Wassers entzogen, und die Zeitspanne für eine Turbinendrosselung kann minimiert werden.

Durch die kennzeichnenden Merkmale des Anspruchs 12, welche das Ausblasen des Mediums an unterschiedlichen Positionen im Kraftwerkszulauf gleichzeitig vorsieht, ergibt sich der Vorteil größerer Flexibilität in Hinblick auf die Lösung des Geschiebes. Bestimmte Problemzonen des Kraftwerkszulaufs, die für Geschiebeablagerungen besonders anfällig sind, können auf diese Weise gezielt angesteuert und kontrolliert werden.

Eine noch erweiterte Steuerungsmöglichkeit des Ausblasvorgangs wird durch die kennzeichnenden Merkmale des Anspruchs 13 erreicht, indem das Ausblasen des Mediums an unterschiedlichen Positionen im Kraftwerkszulauf zu unterschiedlichen Zeiten in einer definierten Zeitabfolge erfolgt. Damit kann auf die Verteilung von Geschiebematerial über die Breite des Kraftwerkszulaufs noch besser Rücksicht genommen werden.

Die kennzeichnenden Merkmale des Anspruchs 14 beschreiben bei diesem Verfahren ein vorzugsweises Ausblasen zuerst an einer dem Absperrschieber nächstgelegenen Position, gefolgt von einem zeitversetzten Ausblasen an relativ zum Absperrschieber ferner gelegenen Positionen. Diese Maßnahme erlaubt ein kontinuierliches und kontrolliertes Abtragen der Geschiebeansammlungen, sodass Turbulenzen und Stauungen am Absperrschieber durch abrupt gelöste Materialmassen hintangehalten werden.

Die Erfindung wird nun anhand eines Ausführungsbeispiels näher erläutert. Dabei zeigt:
- Fig.1: eine schematische Darstellung einer Wasserfassungsanlage
- Fig.2: eine Schnittdarstellung eines Abschnittes eines Kraftwerkszulaufes mit Geschiebefang entlang der Linie XX aus Fig.1
- Fig.3: eine Schnittdarstellung entlang der Linie AA aus Fig.2

In Fig.1 wird eine Anlage zur Wasserfassung aus einem Flussbett 17 schematisch dargestellt, wie sie zur Bereitstellung von Wasser zum Antrieb von Turbinen 14 und 15 eines Wasserkraftwerks üblicherweise errichtet wird. Ein meist vorgeschaltetes Grundwehr mit liegendem oder vertikalem Grobrechen, welcher dem Fang von mit den Wassermassen mitgespültem Kies und Treibgut dient, ist nicht dargestellt.

Der aus dem Flussbett 17 entnommene Wasserstrom 10 gelangt in der Folge in einen Kraftwerkszulauf 1, wo bei stark reduzierter Fließgeschwindigkeit die noch verbleibenden Feststoffe, im folgenden Geschiebe 4 genannt, absedimentieren können. Dabei handelt es sich im Allgemeinen um Korngrößen von über 0,5 mm.

Um dem Triebwasserkanal 3, welcher die Turbinen 14 und 15 mit einem Wasserstrom 18 zum Antrieb ihrer Laufräder beschickt, möglichst sauberes Triebwasser zuführen zu können, erlangt eine effiziente Technik zur Beseitigung von mit dem Wasserstrom 10 mitgeführtem Geschiebe 4 besondere Bedeutung.

Das sich im Kraftwerkszulauf 1 ablagernde Geschiebe 4 muss in regelmäßigen Abständen, noch bevor eine Überfrachtung des Kraftwerkszulaufes 1 oder eine Verfestigung des Geschiebes 4 am Bodengrund zustande kommt, über einen Spülwasserkanal 5 ausgespült werden, wo es wieder in das Flussbett 17 mündet.

Die Verlaufsführung des Spülwasserkanals 5 ist ebenso wie jene des Triebwasserkanals 3 rein beispielhaft dargestellt und kann in anderer Ausführung ebenfalls vertikale oder anderweitig gewundene Streckenabschnitte aufweisen.

Die Figuren 2 und 3 zeigen eine Detaildarstellung eines Kraftwerkszulaufes 1 samt Geschiebefang 2 unter Vorsehung von erfindungsgemäßen Fluidkanälen 7 mit Austrittsöffnungen 8, an welchen (nicht dargestellte) Absperrventile 9 angebracht sind und welche in Richtung des Absperrschiebers 6 verlaufen. Die mit Bezugsziffer 10 versehenen Pfeile in Fig.2 veranschaulichen dabei die Strömungsrichtung des Wasserstroms 10 im Kraftwerkszulauf 1 und in weiterer Folge zum Triebwasserkanal 3, die mit Bezugsziffer 11 versehenen Pfeile in Fig.3 zeigen die Strömungsrichtung eines vom Wasserstrom 10 abgezweigten Wasserstroms 11 in Richtung des Spülwasserkanals 5 bei geöffnetem Absperrschieber 6.

Die Fluidkanäle 7 sind mit einem in Fig.1 am Uferrand angeordneten, aber ebenso auch an anderer Stelle positionierbaren Kompressor 16 oder einer Pumpstation verbunden.

Ein Aktivieren des Kompressors 16 bewirkt im Fluidkanal 7 einen Transport von Fluiden 12, vorzugsweise Druckluft oder O₂, welche an den dafür vorgesehenen Austrittsöffnungen 8 stoßartig hervortreten und so abgelagertes Geschiebe 4 vom Geschiebefang 2 lösen und dieses zum Abtransport in den wieder zurück ins Flussbett 17 führenden Spülwasserkanal 5 freigeben. Statt der Verwendung des Mediums Luft ist auch der Einsatz von Wasser möglich, welches ebenfalls über geeignete Vorrichtungen wie Pumpen unter Druck gesetzt und in den Fluidkanälen 7 transportiert wird.

Dabei sind mehrere Fluidkanäle 7 in Abständen zueinander angeordnet, welche vorzugsweise unterschiedliche Längen aufweisen (siehe Fig.1). Durch diese Anordnung kann den jeweiligen Gegebenheiten einer Wasserfassungsanlage entsprochen werden. So können etwa beliebige Breitenabschnitte des Geschiebefanges 2 bzw. des Kraftwerkszulaufes 1 mit Fluidkanälen 7 bestückt werden und bestimmte für die Ablagerung von Schwebestoffen anfällige Bereiche können durch umfangreichere Anordnung von Fluidkanälen 7 vor Verschlackung geschützt werden.

Dem Anwender sind jedoch beliebige Verlaufsführungen und Anordnungen der Fluidkanäle 7 möglich und auch eine Vorsehung der erfindungsgemäßen Maßnahmen in dem Kraftwerkszulauf 1 vorgeschalteten weiteren Filterräumen oder zur Schlacken- und Algenbeseitigung im Triebwasserkanal 3 kann unter Umständen sinnvoll sein und Einsatz finden.

Die Vorsehung von Fluidkanälen 7 ist nicht nur im Bereich einer Sohle 13 des Geschiebefanges 2 möglich, sondern gegebenenfalls auch an vertikalen Abstufungen oder wehrartigen Erhebungen an anderen Stellen des Kraftwerkszulaufes 1.

Die erfindungsgemäßen Fluidkanäle 7 können sowohl als Kunststoffschläuche oder andere externe Vorrichtungen, die an der Sohle 13 des Kraftwerkszulaufes 1 angebracht sind, ausgeführt sein, ebenso ist aber auch eine Vorsehung während der Fundamentierung der Anlage möglich, indem die Fluidkanäle 7 fachgerecht in den flüssigen Beton eingegossen werden. Letztere Variante bietet den Vorteil verminderten Abriebs.

Die Absperrventile 9 sind über eine (nicht dargestellte) Kontrollstation selektiv aktivierbar. Während eines Spülvorganges werden nun vorzugsweise die dem Absperrschieber 6 nächstgelegenen Absperrventile 9 geöffnet, gefolgt von einem zeitversetzten Öffnen der relativ zum Absperrschieber 6 ferner gelegenen Absperrventile 9, um den Vorgang des Geschiebeabtrages besser kontrollieren zu können. Das Öffnen und Schließen des Absperrschiebers 6, der den Weg zum Spülwasserkanal 5 freigibt, erfolgt zeitlich koordiniert mit der Betätigung der Absperrventile 9, um die Öffnungszeit für den Wasserstrom 11 weitgehend zu minimieren.

Eine weitere nicht dargestellte Maßnahme zur besseren Regulierung des Spülvorganges ist die Anordnung von Drucksensoren 19 in der Sohle 13 des Kraftwerkszulaufes 1. Im Falle der Überschreitung eines zulässigen Geschiebegewichts wird ein Signal zu einer Kontrollstation oder direkt zu den Absperrventilen 9 und dem Absperrschieber 6 gesendet und ein Spülvorgang kann eingeleitet werden.

Anstelle von Drucksensoren 19 kann die Detektion eines höchst zulässigen Geschiebequantums auch über Vorrichtungen geschehen, die Materialmengen durch Schallortung lokalisieren.

## Patentansprüche

1. Wasserkraftwerksanlage mit einem Kraftwerkszulauf (1), mindestens einem Triebwasserkanal (3) und mindestens einem Spülwasserkanal (5) sowie einem den Spülwasserkanal (5) bei Bedarf öffnenden und absperrenden Absperrschieber (6), **dadurch gekennzeichnet, dass** im Bereich der Sohle (13) des Kraftwerkszulaufs (1) mindestens ein Fluidkanal (7) vorgesehen ist, welcher mit Austrittsöffnungen (8) versehen ist, welche Absperrventile (8) aufweisen, welche von einer Kontrollstation ansteuerbar sind, wodurch in zeitlicher Abhängigkeit zum Öffnen und Schließen des Absperrschiebers ein unter Druck stehendes Fluid (12) abgebbar ist und der mindestens eine Fluidkanal (7) im Wesentlichen quer zur Strömungsrichtung des Wasserstromes (10) im Kraftwerkszulauf (1) angeordnet ist und sich quer über den Kraftwerkszulauf (1) in Richtung zum Absperrschieber (6) erstreckt. sind, wodurch

2. Wasserkraftwerksanlage nach Anspruch 1, **dadurch gekennzeichnet, dass** der mindestens eine Fluidkanal (7) im Bereich eines im Kraftwerkszulauf (1) angeordneten Geschiebefangs (2) angeordnet ist.

3. Wasserkraftwerksanlage nach einem der Ansprüche 1 und 2, **dadurch gekennzeichnet, dass** mehrere Fluidkanäle (7) in Abständen parallel zueinander verlaufend angeordnet sind und vorzugsweise jeweils unterschiedliche Längen aufweisen.

4. Wasserkraftwerksanlage nach einem der Ansprüche 1 bis 3, **dadurch gekennzeichnet, dass** die Länge zumindest eines Fluidkanals (7) im Wesentlichen der Breite des Kraftwerkszulaufs (1) entspricht.

5. Wasserkraftwerksanlage nach einem der Ansprüche 1 bis 4, **dadurch gekennzeichnet, dass** der mindestens eine Fluidkanal (7) in Form eines Schlauches aus polymerem Werkstoff ausgeführt ist.

6. Wasserkraftwerksanlage nach einem der Ansprüche 1 bis 4, **dadurch gekennzeichnet, dass** der mindestens eine Fluidkanal (7) Teil der betonierten Sohle (13) des Kraftwerkszulaufes (1) ist.

7. Wasserkraftwerksanlage nach einem der Ansprüche 1 bis 6, **dadurch gekennzeichnet, dass** das unter Druck an das Wasser im Kraftwerkszulauf abgegebene Fluid (12) Luft ist.

8. Wasserkraftwerksanlage nach einem der Ansprüche 1 bis 7, **dadurch gekennzeichnet, dass** der mindestens eine Fluidkanal (7) mit einem Kompressor (16) oder einer Pumpvorrichtung (16) verbunden ist.

9. Wasserkraftwerksanlage nach einem der Ansprüche 1 bis 8, **dadurch gekennzeichnet, dass** die Austrittsöffnungen (8) in regelmäßigen Abständen entlang des mindestens einen Fluidkanals (7) angeordnet sind und vorzugsweise mindestens eine Austrittsöffnung im Bereich des Absperrschiebers (6) vorgesehen ist.

10. Wasserkraftwerksanlage nach einem der Ansprüche 1 bis 9, **dadurch gekennzeichnet, dass** im Bereich der Sohle (13) des Kraftwerkszulaufes (1) Drucksensoren (19) zur Messung des Geschiebedrucks vorgesehen sind, wobei vorzugsweise in Abhängigkeit des Geschiebedrucks eine Steuerung der Absperrventile erfolgt.

11. Verfahren zum Abführen von Geschiebe (4) in einer Wasserkraftwerksanlage nach einem der Ansprüche 1 bis 10, **dadurch gekennzeichnet, dass** ein gasförmiges oder flüssiges Medium unter Druck aus dem Bereich der Sohle (13) des Kraftwerkszulaufes (1) an das Flusswasser bzw. in das die Sohle (13) des Kraftwerkszulaufes (1) bedeckende Geschiebe ausgeblasen wird und das auf diese Weise gelockerte Geschiebe (4) über den Spülwasserkanal (5) abgeführt wird und das Öffnen und Schließen des Absperrschiebers (6) in zeitlicher Abhängigkeit zum Ausblasvorgang erfolgt.

12. Verfahren nach Anspruch 11, **dadurch gekennzeichnet, dass** das Ausblasen des Mediums an unterschiedlichen Positionen im Kraftwerkszulauf (1) gleichzeitig erfolgt.

13. Verfahren nach Anspruch 11, **dadurch gekennzeichnet, dass** das Ausblasen des Mediums an unterschiedlichen Positionen im Kraftwerkszulauf (1) zu unterschiedlichen Zeiten in einer definierten Zeitabfolge erfolgt.

14. Verfahren nach Anspruch 13, **dadurch gekennzeichnet, dass** das Ausblasen zuerst an einer dem Absperrschieber (6) nahegelegenen Position erfolgt, gefolgt von einem zeitversetzten Ausblasen an relativ zum Absperrschieber (6) ferner gelegenen Positionen.

## Claims

1. A hydroelectric power plant having a power plant inflow (1), at least one works water channel (3), and at least one flushing water channel (5), as well as a shutoff slide (6) which opens and shuts off the flushing water channel (5) as needed, **characterized in that** at least one fluid channel (7) is provided in the region of the bottom (13) of the power plant inflow (1), which fluid channel is provided with outlet openings (8), which have shutoff valves (9), which are activatable from a control station, whereby in chronological dependence on the opening and closing of the shutoff slide (6), a pressurized fluid (12) can be discharged, and the at least one fluid channel (7) is arranged substantially transversely to the flow direction of the water stream (10) in the power plant inflow (1) and extends transversely over the power plant inflow (1) in the direction toward the shutoff slide (6).

2. The hydroelectric power plant according to Claim 1, **characterized in that** the at least one fluid channel (7) is arranged in the region of a debris barrier (2) arranged in the power plant inflow (1).

3. The hydroelectric power plant according to one of Claims 1 and 2, **characterized in that** multiple fluid channels (7) are arranged extending parallel to one another at intervals and preferably each have different lengths.

4. The hydroelectric power plant according to one of Claims 1 to 3, **characterized in that** the length of at least one fluid channel (7) essentially corresponds to the width of the power plant inflow (1).

5. The hydroelectric power plant according to one of Claims 1 to 4, **characterized in that** the at least one fluid channel (7) is implemented in the form of a hose made of polymer material.

6. The hydroelectric power plant according to one of Claims 1 to 4, **characterized in that** the at least one fluid channel (7) is part of the concrete bottom (13) of the power plant inflow (1).

7. The hydroelectric power plant according to one of Claims 1 to 6, **characterized in that** the pressurized fluid (12) discharged on the water in the power plant inflow is air.

8. The hydroelectric power plant according to one of Claims 1 to 7, **characterized in that** the at least one fluid channel (7) is connected to a compressor (16) or a pump device (16).

9. The hydroelectric power plant according to one of Claims 1 to 8, **characterized in that** the outlet openings (8) are arranged at regular intervals along the at least one fluid channel (7) and preferably at least one outlet opening is provided in the region of the shutoff slide (6).

10. The hydroelectric power plant according to one of Claims 1 to 9, **characterized in that** pressure sensors (19) for measuring the debris pressure are provided in the region of the bottom (13) of the power plant inflow (1), wherein the shutoff valves are preferably controlled as a function of the debris pressure.

11. A method for discharging debris (4) in a hydroelectric power plant according to one of Claims 1 to 10, **characterized in that** a gaseous or liquid medium is exhausted under pressure from the region of the bottom (13) of the power plant inflow (1) onto the flowing water or the debris covering the bottom (13) of the power plant inflow (1) respectively, and the debris (4) loosened in this manner is discharged via the flushing water channel (5) and the opening and closing of the shutoff slide (6) is performed in chronological dependence on the exhausting procedure.

12. The method according to Claim 11, **characterized in that** the exhausting of the medium is performed simultaneously at different positions in the power plant inflow (1).

13. The method according to Claim 11, **characterized in that** the exhausting of the medium is performed at different positions in the power plant inflow (1) at different times in a defined time sequence.

14. The method according to Claim 13, **characterized in that** the exhausting is first performed at a position close to the shutoff slide (6), followed by a time-delayed exhausting at positions located farther away relative to the shutoff slide (6).

## Revendications

1. Installation de centrale hydroélectrique avec une alimentation de la centrale (1), au moins un canal d'eaux motrices (3) et au moins un canal d'eaux d'entraînement (5) et avec une vanne d'arrêt (6) qui ouvre et ferme en cas de besoin le canal d'eaux d'entraînement (5), **caractérisée en ce qu'**il est prévu au niveau du radier (13) de l'alimentation de la centrale (1) au moins un canal de fluide (7) muni d'ouvertures de sortie (8) qui présentent des robinets de retenue (9) pouvant être pilotés par une station de contrôle, de sorte qu'un fluide (12) sous pression peut être libéré dans une relation dans le temps avec l'ouverture et la fermeture de la vanne d'arrêt (6), et l'au moins un canal de fluide (7) est disposé sensiblement perpendiculairement à la direction d'écoulement du flux d'eau (10) dans l' alimentation de la centrale (1) et s'étend perpendiculairement au-dessus de l'alimentation de la centrale (1) en direction de la vanne d'arrêt (6).

2. Installation de centrale hydroélectrique selon la revendication 1, **caractérisée en ce que** l'au moins un canal de fluide (7) est disposé au niveau d'une retenue de sédiments (2) disposée dans l'alimentation de la centrale (1).

3. Installation de centrale hydroélectrique selon l'une des revendications 1 et 2, **caractérisée en ce que** plusieurs canaux de fluide (7) sont disposés à distance et parallèlement les uns aux autres et présentent de préférence des longueurs différentes.

4. Installation de centrale hydroélectrique selon l'une des revendications 1 à 3, **caractérisée en ce que** la longueur d'au moins un canal de fluide (7) correspond sensiblement à la largeur de l'alimentation de la centrale (1).

5. Installation de centrale hydroélectrique selon l'une des revendications 1 à 4, **caractérisée en ce que** l'au moins un canal de fluide (7) est réalisé sous la forme d'un tuyau en matériau polymère.

6. Installation de centrale hydroélectrique selon l'une des revendications 1 à 4, **caractérisée en ce que** l'au moins un canal de fluide (7) fait partie du radier bétonné (13) de l'alimentation de la centrale (1).

7. Installation de centrale hydroélectrique selon l'une des revendications 1 à 6, **caractérisée en ce que** le fluide (12) libéré sous pression dans l'eau de l'alimentation de la centrale est de l'air.

8. Installation de centrale hydroélectrique selon l'une des revendications 1 à 7, **caractérisée en ce que** l'au moins un canal de fluide (7) communique avec un compresseur (16) ou un dispositif de pompage (16).

9. Installation de centrale hydroélectrique selon l'une des revendications 1 à 8, **caractérisée en ce que** les ouvertures de sortie (8) sont disposées à intervalles réguliers le long de l'au moins un canal de fluide (7) et au moins une ouverture de sortie est de préférence prévue au niveau de la vanne d'arrêt (6).

10. Installation de centrale hydroélectrique selon l'une des revendications 1 à 9, **caractérisée en ce que** des capteurs de pression (19) sont prévus au niveau du radier (13) de l'alimentation de la centrale (1) pour mesurer la pression des sédiments, les robinets de retenue étant de préférence pilotés en fonction de la pression des sédiments.

11. Procédé pour évacuer les sédiments (4) dans une installation de centrale hydroélectrique selon l'une des revendications 1 à 10, **caractérisé en ce qu'**un fluide gazeux ou liquide est injecté sous pression à partir de la zone du radier (13) de l'alimentation de la centrale (1) dans l'eau du bief ou dans les sédiments recouvrant le radier (13) de l'alimentation de la centrale (1) et les sédiments (4) ainsi décompactés sont évacués via le canal d'eaux d'entraînement (5) et la vanne d'arrêt (6) est ouverte et fermée en relation dans le temps avec l'opération d'injection.

12. Procédé selon la revendication 11, **caractérisé en ce que** l'injection du fluide est effectuée simultanément dans différentes positions dans l'alimentation de la centrale (1).

13. Procédé selon la revendication 11, **caractérisé en ce que** l'injection du fluide est effectuée en différentes positions de l'alimentation de la centrale (1) à différents moments selon une séquence dans le temps définie.

14. Procédé selon la revendication 13, **caractérisé en ce que** l'injection est d'abord effectuée dans une position proche de la vanne d'arrêt (6), suivie d'une injection décalée dans le temps dans des positions plus éloignées de la vanne d'arrêt (6).
